# EUROPÄISCHE PATENTSCHRIFT

(11) **EP 0 075 654 B1**
(45) Veröffentlichungstag und Bekanntmachung des Hinweises auf die Patenterteilung: **25.09.1985**
(21) Anmeldenummer: 82105499.6
(22) Anmeldetag: 23.06.1982
(51) Int. Cl.: A47K 1/04, A47K 1/08, E03C 1/14

(54) **Waschbecken**
Wash-basin
Lavabo

(30) Priorität: 29.09.1981 DE 8128470 U
(43) Veröffentlichungstag der Anmeldung: 06.04.1983
(73) Patentinhaber: VILLEROY & BOCH Keramische Werke KG, D-6642 Mettlach/Saar (DE)
(72) Erfinder: Toussaint, Hans-Joachim, D-6640 Merzig (DE)
(74) Vertreter: Bernhardt, Winfrid, Dr.-Ing.

## Beschreibung

Die Erfindung betrifft ein Waschbecken mit in einer Seifenmulde angeordnetem Überlauf.

Ein solches Waschbecken ist aus der DE-A-2 911 389 bekannt. Die Schrift enthält den Vorschlag, den hinteren Rand der Beckenmulde herauszuheben und den üblicherweise unter dem hinteren Rand der Beckenmulde in deren Wandung angeordneten Überlauf an die Rückseite der Heraushebung zu verlegen, wo erfür das Auge ziemlich verdeckt ist. Der Weg für das Überlaufwasser ist an der Seite des Waschbeckens um das Ende der Heraushebung herum eingerichtet. Die Seifenmulde liegt an dem Überlauf und hat ihn als ihren Ablauf.

Die optische Störung, die der Überlauf und der meist etwas verschmutzte Seifenablauf bilden, sind an dieser Stelle geringer. Die Reinigung ist aber nicht leichter.

Leichter zu reinigen, aber wiederum optisch störender, ist ein weiterer, aus der GB-A-257 802 bekannter Überlauf, der zugleich den Ablauf der Seifenmulde bildet.

Hier geht der Weg des Überlaufwassers nicht um eine Heraushebung herum, die die Überlauföffnung verdeckt, sondern unmittelbar von der Beckenmulde in die dahinter angeordnete Seifenmulde hinein. Die Seife liegt in dieser auf Rippen, und in den zwischen den Rippen gebildeten Rinnen befindet sich jeweils eine in eine darunter angeordnete Überlaufkammer führende Öffnung. Diese Öffnungen lassen sich, z.B. mittels einer Flaschenbürtste, gut reinigen. Sie sind aber für das Auge gleichermassen zugänglich.

Die Aufgabe der vorliegenden Erfindung knüpft an die erstgenannte Schrift an und stellt sich dahin, weiterhin möglichst unter Vermeidung optischer Störungen die Reinigung des Überlaufs zu erleichtern.

Erfindungsgemäss wird die Aufgabe dadurch gelöst, dass bei einem Waschbecken der eingangs bezeichneten Art der Überlauf unter einem Ablagerost für die Seife angeordnet ist, der in der Seifenmulde Sitz hat.

Während der erwähnte Überlauf an der Hinterseite der Heraushebung immer mindestens schräg, wenn nicht senkrecht, liegt, ist der Platz für die Seife in der flachen Seifenmulde im ganzen ein waagerechter. Der hier natürlicherweise im wesentlichen an der tiefsten Stelle und etwa waagerecht liegende Einlauf wird von dem Reinigungswasser mehr oder weniger von selbst ringsum erfasst. Ferner ergibt sich im Gegensatz zu dem Überlauf an der Hinterseite der Herausnehmung, der immer von der Seite her in einen nach unten weiterführenden Überlaufkanal mündet, an der nach der Erfindung vorgesehenen Stelle eine unmittelbare Abführung des Wassers nach unten, womit die bisher unvermeidbaren und mit keinem Reinigungswerkzeug zugänglichen Toträume an der Einmündung entfallen, die im Laufe der Zeit zu Schmutz- und Keimablagerungen führen. Nach der Erfindung ist es demgegenüber möglich, ab und zu mit einer normalen Flaschenbürste den Überlauf zu säubern, ähnlich wie beim Gegenstand der GB-A-257 802, jedoch bis tiefer in die an die Überlauföffnung sich anschliessende Leitung hinein.

Dabei ist jedoch im Normalzustand der Überlauf von dem Ablagerost für die Seife verdeckt. Er bildet somit keine optische Störung. Der, z.B. verchromte Ablagerost, kann und wird vorzugsweise gestalterisch in das Waschbecken integriert.

Der Ablagerost kann z.B. flach gestaltet sein und innerhalb der Seifenmulde in einer ihn einfassenden, flachen Einsenkung sitzen, oder als ein Seifenkorb gestaltet sein, der in der Seifenmulde irgendwie Sitz hat, z.B. ein der Seifenmulde vollständig angepasster Einsatz ist.

Eine besonders vorteilhafte Ausgestaltung der Erfindung besteht darin, dass unter dem Überlauf an der Unterseite des Waschbeckens eine Anschlussmuffe für ein Installationsrohr angeformt ist.

Dabei entfällt durch die Erfindung der sonst immer im keramischen Körper des Waschbeckens ausgebildete Überlaufkanal, der eine ständige Quelle von Produktionsschwierigkeiten und -fehlern darstellt. Es bedeutet einen geringeren Aufwand, im Rahmen der Installation ein Rohr an die erwähnte Anschlussmuffe anzusetzen und oberhalb des Knies in die normale Abflussleitung einzuführen.

Schliesslich bietet die Erfindung die Möglichkeit für die vorteilhafte Ausgestaltung, dass ein Doppel-Waschbecken zwischen seinen beiden Beckenmulden eine durch Rinnen mit diesen verbundene Seifenmulden mit einem gemeinsamen Überlauf für die beiden Beckenmulden aufweist.

Die Zeichnung gibt ein Ausführungsbeispiel der Erfindung wieder.
Fig. 1 zeigt eine Draufsicht auf ein Doppelwaschbecken.
Fig. 2 zeigt einen Schnitt nach Linie 11-11 in Fig. 1.

Ein Doppel-Waschbecken 1 weist zwei mit Abläufen 2 versehene Beckenmulden 3 auf, zwischen denen eine Seifenmule 4 angeordnet ist. An der tiefsten Stelle der Seifenmulde, etwa mittig, ist ein Ablauf angeordnet, der den Überlauf 5 für die beiden Beckenmulden 3 bildet; die Seifenmulde 4 ist zu diesem Zweck durch zwei Rinnen 6 im obersten Niveau der Beckenmulden 3 mit diesen verbunden.

Der Überlauf 5 ist mit einem nicht gezeichneten Lochblech etwa der Art abgedeckt, wie es an Abläufen üblich ist, jedoch ohne Einsenkung. Darüber liegt ein als Einsatz in der Seifenmulde 4 gestalteter, der Muldenform angepasster Seifenkorb 7.

An den Überlauf 5 schliesst sich eine an der Unterseite des Waschbeckens angeformte Anschlussmuffe 8 für ein Abwasser-Installationsrohr an.

Schliesslich sind zwei Aussparungen 9 zur Hindurchführung der Waserzuleitungen und Montage der Armaturen zu erkennen.

## Patentansprüche

1. Waschbecken mit in einer Seifenmulde (4) angeordnetem Überlauf (5), dadurch gekennzeichnet, dass der Überlauf (5) unter einem Ablagerost (7) für die Seife angeordnet ist, der in der Seifenmulde (4) Sitz hat.

2. Waschbecken nach Anspruch 1, dadurch gekennzeichnet, dass der Ablagerost flach gestaltet ist und innerhalb der Seifenmulde in einer ihn einfassenden flachen Einsenkung sitzt.

3. Waschbecken nach Anspruch 2, dadurch gekennzeichnet, dass der Ablagerost als ein der Seifenmulde angepasster Seifenkorb (7) gestaltet ist.

4. Waschbecken nach einem der Ansprüche 1 bis 3, dadurch gekennzeichnet, dass der Überlauf (5) unmittelbar durch ein Lochgitter abgedeckt ist.

5. Waschbecken nach einem der Ansprüche 1 bis 4, dadurch gekennzeichnet, dass der Überlauf (5) nahe der Mitte der Seifenmulde (4) angeordnet ist.

6. Waschbecken nach einem der Ansprüche 1 bis 5, dadurch gekennzeichnet, dass unter dem Überlauf an der Unterseite des Waschbeckens eine Anschlussmuffe (8) für ein Installationsrohr angeformt ist.

7. Waschbecken nach einem der Ansprüche 1 bis 6, dadurch gekennzeichnet, dass ein Doppel-Waschbecken zwischen seinen beiden Beckenmulden eine durch Rinnen mit diesen verbundene Seifenmulde mit einem gemeinsamen Überlauf für die beiden Beckenmulden aufweist.

## Claims

1. Wash basin with an overflow (5) arranged in a soap trough (4), characterised in that the overflow (5) is arranged under a storage grate (7) for the soap which sits in the soap trough (4).

2. Wash basin according to claim 1, characterised in that the storage grate is flat and sits inside the soap trough in a flat depression enclosing it.

3. Wash basin according to claim 2, characterised in that the storage grate is designed as a soap basket (7) fitted to the soap through (4).

4. Wash basin according to one of claims 1 to 3, characterised in that the overflow (5) is covered directly by a grid.

5. Wash basin according to one of claims 1 to 4, characterised in that the overflow (5) is arranged near the centre of the soap trough.

6. Wash basin according to one of claims 1 to 5, characterised in that under the overflow on the underside of the wash basin is formed a connection collar (8) for an installation pipe.

7. Wash basin according to one of claims 1 to 6, characterised in that between its two basin troughs a double wash basin comprises a soap trough connected with said troughs by channels and having a common overflow for both basin troughs.

## Revendications

1. Cuvette comportant un trop-plein (5) ménagé dans une auge à savon (4), caractérisée en ce que le trop-plein (5) est situé, au-dessous d'un élément formant caillebotis (7) de support du savon qui est placé dans l'auge à savon (4).

2. Cuvette selon la revendication 1, caractérisée en ce que le caillebotis de support est plat et situé à l'intérieur de l'auge à savon dans une dépression plane qui l'enserre.

3. Cuvette selon la revendication 2, caractérisée en ce que le caillebotis est un panier à savon (7) adapté à l'auge à savon.

4. Cuvette selon l'une des revendications 1 à 3, caractérisée en ce que le trop-plein (5) est recouvert directement par une grille perforée.

5. Cuvette selon l'une des revendications 1 à 4, caractérisée en ce que le trop-plein (5) est à proximité du milieu de l'auge à savon (4).

6. Cuvette selon l'une des revendications 1 à 5, caractérisée en ce qu'elle comprend, au-dessous du trop-plein, sur le côté inférieur de la cuvette, un manchon de raccord (8) pour un tube canalisation.

7. Cuvette selon l'une des revendications 1 à 6, caractérisée en ce qu'un lavabo double comprend, entre ses deux cuvettes, une auge à savon qui est reliée à ces cuvettes par des rigoles et comporte un trop-plein commun pour les deux cuvettes.
